# EUROPÄISCHE PATENTSCHRIFT

(11) **EP 2 050 885 B1**
(45) Veröffentlichungstag und Bekanntmachung des Hinweises auf die Patenterteilung: **16.02.2011**
(21) Anmeldenummer: 08166562.2
(22) Anmeldetag: 14.10.2008
(51) Int. Cl.: E04B 7/22, E04C 2/04

(54) **Montagebauteil für selbsttragende Dachtafeln oder Wandplatten**
Assembly component for self-supporting roof or wall panels
Composant de montage pour panneaux de toit ou panneaux muraux autoportants

(30) Priorität: 18.10.2007 DE 102007049951
(43) Veröffentlichungstag der Anmeldung: 22.04.2009
(73) Patentinhaber: Xella Baustoffe GmbH, 47119 Duisburg (DE); Institut für Fertigteiltechnik und Fertigbau Weimar e.V., 99428 Weimar-Tröbsdorf (DE)
(72) Erfinder: Bergner, Ingo, 27386, Kirchwalsede (DE); Heße, Markus, 51371, Leverkusen (DE); Scarbath, Jens, 27356, Rotenburg/Wümme (DE); Kott, Matthias, 99423, Weimar (DE); Nitsche, Jens, 99423, Weimar (DE)
(74) Vertreter: Solf, Alexander

(56) Entgegenhaltungen:
- EP-A- 0 494 612
- EP-A- 0 924 175
- WO-A-94/28264
- DE-A- 19 854 884
- FR-A- 2 450 316
- JP-A- 05 228 918

## Beschreibung

Die Erfindung betrifft ein Montagebauteil zur Erstellung einer selbsttragenden Dachtafel oder Wandplatte nach dem Oberbegriff des Anspruchs 1.
Dokument EP-A-0 924 175 offenbart ein Montagebauteil gemäß dem Oberbegriff des Anspruchs 1.
Selbsttragende vorgefertigte Dachtafeln sind z. B. aus der EP 0 494 612 B1 bekannt. Sie sind unter anderem aus bewehrtem Leichtbeton ausgebildet. Die Bewehrung besteht aus in Richtung Dachgefälle verlaufenden, nebeneinander angeordneten, gegebenenfalls durch Querstäbe oder Gittermatten in Querrichtung verstrebten Trägern, z. B. T- oder I-Trägern oder Gitterträgern, z. B. aus Metall, wobei der Untergurt der Träger innerhalb der Dachtafel angeordnet ist und die Stege der Träger den Beton durchgreifen, so dass die Stege teilbereichsweise und der Obergurt vollständig außerhalb des Betons angeordnet sind. Am Obergurt sind Querträger befestigt, die die Dacheindeckung tragen.

Zur Wärmedämmung ist die Dachtafel mehrteilig ausgebildet, wobei auf der Betonplatte dachaußenseitig eine Isolierung aus z. B. Isoliermatten vorgesehen ist. Die Isolierung kann aber auch durch direktes Aufschäumen auf die Platte erzeugt sein. Die Stegelements der Bewehrung werden dabei von der Isolierung umschlossen, ragen aber gleichwohl noch überstehend ebenso wie die Obergurte und Querträger aus der Isolierung heraus.

Nachteilig ist, dass die Isolierung an der Baustelle erfolgt. Dies erfordert einen zusätzlichen Fachmann, ist kontrollbedürftig und zeitaufwändig.

Nachteilig ist zudem, dass die aus der Tafel herausragenden bzw. überstehenden Teile der Bewehrung, nämlich die Stege, die Obergurte und die Querträger, die Bauteile sperrig machen und deren Stapelbarkeit sowie insbesondere auch den Transport zur Baustelle beeinträchtigen.

Nachteilig ist ferner, dass das Isoliermaterial von Nagetieren zerstört werden kann, wobei die Isolierung zumindest verschlechtert wird.

Aufgabe der Erfindung ist, ein vorgefertigtes bewehrtes Montagebauteil für eine selbsttragende Dachtafel zu schaffen, dessen Wärme dämmende Isolierung keinen zusätzlichen Aufwand an der Baustelle erfordert und das insbesondere gut stapelbar und durch Nagetiere nicht gefährdet ist.

Diese Aufgabe wird durch die Merkmale des Anspruchs 1 gelöst. Vorteilhafte Weiterbildungen der Erfindung werden in den Unteransprüchen gekennzeichnet.

Die Erfindung schafft ein im Herstellerwerk nach der Porenbetontechnologie einteilig in einem Herstellungszyklus bzw. in einem Arbeitsgang als Fertigbauteil erzeugtes, mit einem Bewehrungsträger bewehrtes Montagebauteil mit einer einteilig integrierten Wärmedämmschicht aus gleichartigem mineralischem Material, nämlich Porenbeton, wobei die als Wärmedämmschicht fungierende Porenbetonschicht eine erheblich geringere Wärmeleitung aufweist als die tragende, die Festigkeit des Bauteils im wesentlichen gewährleistende Porenbetongrundschicht, in der sich der Untergurt des Bewehrungsträgers befindet.

Es reicht grundsätzlich aus, wenn das erfindungsgemäße Montagebauteil zweischichtig ausgebildet ist. Gleichwohl liegt es im Rahmen der Erfindung, mehr als eine Isolierschicht bzw. Wärmedämmschicht aus Porenbeton vorzusehen, wobei diese Schichten vorzugsweise unterschiedliche Wärmeleitfähigkeiten haben. Die weitere Schicht kann auch eine Porenbetonschicht sein, die eine höhere Rohdichte aufweist.

Die beiden Porenbetonschichten sind herstellungsbedingt an ihren Grenzflächen untrennbar miteinander "verwachsen". Beim Herstellungsverfahren wird die zweite Wärmedämmschicht auf die noch nicht autoklavierte, insbesondere auf die bereits angesteifte, insbesondere auch expandierte erste Schicht gegossen. Es liegt im Rahmen der Erfindung, auch umgekehrt zu gießen, nämlich erst die Wärmedämmschicht einzubringen und auf die noch nicht autoklavierte, insbesondere auf die bereits angesteifte, insbesondere auch expandierte Wärmedämmschicht als zweite Schicht die Grundschicht zu gießen. Im Autoklavprozess, der sich bekanntlich an den Treibprozess anschließt und in dem die Erhärtung durch Calciumsilikathydratphasenbildung erfolgt, verwachsen die Calciumsilikathydratphasen im Grenzbereich der Schichten miteinander, woraus eine besonders innige Verbindung resultiert, die durch Witterungseinflüsse oder Wasser und Wasserdampfeinwirkung sowie mechanische Einwirkungen nicht beeinträchtigt wird.

Da das erfindungsgemäße Montagebauteil vollständig mineralisch aufgebaut ist, ist es auch nagetiersicher, wärmedämmend und vor allem auch schalldämmend.

Die erfindungsgemäßen Montagebauteile können mit für Rohbau- und Fertigteilbauweise üblichen Abmessungen hergestellt werden. Es können aber auch Montagebauteil mit übermäßigen, bisher noch nicht möglichen Abmessungen hergestellt werden. Vorzugsweise werden folgende Abmessungen gewählt:
- Höhe:: 200 bis 500, insbesondere 250 bis 400 mm
- Breite:: 625 bis 2500, insbesondere 1500 bis 2250 mm
- Länge:: 1000 bis 9000, insbesondere 6000 bis 8000 mm

Vorzugsweise weist die Grundschicht eine Rohdichte zwischen 500 und 1000, insbesondere zwischen 700 und 800 kg/m³ auf.

Die Rohdichte der Wärmedämmschicht liegt vorzugsweise zwischen 60 und 200, insbesondere zwischen 80 und 120 kg/m³.

Die Wärmeleitfähigkeiten λ der beiden Schichten betragen zweckmäßigerweise wie folgt:
Wärmedämmschicht:
   0,030 bis 0,050, insbesondere 0,035 bis 0,045 W/(mK)
Grundschicht:
   0,12 bis 0,20, insbesondere 0,14 bis 0,18 W/(mK)

Die Druckfestigkeiten der beiden Schichten betragen zweckmäßigerweise:
- Wärmedämmschicht:: 0,1 bis 1,0, insbesondere 0,2 bis 0,4 N/mm²
- Grundschicht:: 5 bis 12, insbesondere 7,5 bis 10 N/mm²

Die Dicke der Schichten beträgt zum Beispiel:
- Wärmedämmschicht:: 50 bis 400, insbesondere 150 bis 300 mm
- Grundschicht:: 50 bis 200, insbesondere 70 bis 90 mm

Eine bevorzugte Ausführungsform der Erfindung sieht vor, dass die Montagebauteile quaderförmig sind, wobei weder Bewehrungsteile noch Querträger irgend eine Oberfläche überragen. Andere Formen als Sonderelemente sind ebenfalls möglich.

Als Bewehrung können T-Träger und I-Träger verwendet werden. Vorzugsweise werden jedoch sogenannte Gitterträger verwendet, wie sie z. B. in der EP 0 494 612 B1 offenbart sind. Diese Gitterträger weisen zwei Untergurtträgerstränge auf, an die jeweils Stege unter einem Winkel von z. B. 45° zur Wärmedämmschicht hin abstehend angeordnet sind. Die Stege der Untergurtstränge sind firstartig gegeneinander geneigt angeordnet, wobei an den freien Enden der Stege ein Obergurtelement vorgesehen ist. Am Obergurtelement sind Querträgerelemente befestigt, deren Außenkonturen oder Außenflächen mit der Außenfläche des Montagebauteils fluchten, in die sie münden. Insofern sind alle Bewehrungsteile und insbesondere auch die Querträgerelemente innerhalb der Quaderform bzw. der Außenkontur des Montagebauteils angeordnet.

Die Querträgerelemente sind z. B. quer durch das Montagebauteil gehende Querkonterlatten oder sich in Längsrichtung des Montagebauteils erstreckende Längskonterlatten, auf die jeweils Querträgerlatten oder Längsträgerlatten einer Dacheindeckung befestigbar, z. B. nagelbar sind. Zwischen dem Montagebauteil und den Trägerlatten können weitere Schichten, z. B. Dachbahnen, angeordnet werden.

Anhand der Zeichnung wird die Erfindung im folgenden beispielhaft näher erläutert. Es zeigen:
- Fig. 1: schematisch einen Querschnitt durch ein erfindungsgemäßes Montagebauteil;
- Fig. 2: schematisch einen Teil-Querschnitt durch einen Bereich des Montagebauteils, in dem ein Gitterträger angeordnet ist;
- Fig. 3: schematisch einen Teil-Längsschnitt durch ein Montagebauteil im Bereich eines Gitterträgers;

Gitterträger, die für die Zwecke der Erfindung verwendbar sind, sind in der Regel Sonderanfertigungen und zweckmäßigerweise mit einem Korrosionsschutzmittel beschichtet.

Ein erfindungsgemäßes Montagebauteil 1 aus Porenbeton (Fig. 1) ist im wesentlichen quaderförmig mit einer für die Dachinnenseite bestimmten Grundfläche 2, einer für die Dachaußenseite bestimmten Außenfläche 3 und zwei Seitenflächen 4, 5. An den Seitenflächen 4, 5 können Nut-Federelemente 6 vorgesehen sein.

Das Montagebauteil 1 weist eine dachinnenseitige Porenbetongrundschicht 7 mit einer relativ dichten und festen Porenbetonstruktur und zur Dachaußenseite hin eine Porenbetondämmschicht 8 mit einer deutlich geringeren Rohdichte und einer geringeren Festigkeit auf.

In Querrichtung parallel nebeneinander sind mehrere, im dargestellten Beispiel vier, sich in Längsrichtung des Montagebauteils erstreckende Gitterträger 9 vollständig in die Porenbetonschichten 7, 8 eingebettet, wobei die Gitterträger 9 zweckmäßigerweise identisch ausgebildet sind. Sie weisen jeweils zwei, die Grundschicht 7 durchsetzende parallel zueinander, in einer parallel zur Grundfläche 2 sich befindenden Ebene angeordnete Untergurtstränge 10, 11 auf, an denen jeweils Gitterträgerstege 12, 13 angeordnet sind, die konisch bzw. schräg aufeinander zu laufend geneigt angeordnet sind und kurz unterhalb der Außenfläche 3 enden.

Im freien Endbereich tragen die Stege 12, 13 ein Obergurtelement 14, das z. B. ein Strang aus einem Armierungsstahl sein kann. Zweckmäßigerweise ist das Obergurtelement 14 ein U-Profil 15, in dem eine Konterlattung 16 aus z. B. Holz lagert (Fig. 2, 3). Die Stege 12, 13 können z. B. aus wellenförmig gebogenen Strängen bestehen (Fig. 3), die jeweils in Bogenbereichen 17 am Obergurt- sowie Untergurtelement befestigt sind.

Vorteilhafterweise besteht der Gitterträger 9 hauptsächlich aus Bewehrungsstahlsträngen.

Zweckmäßigerweise sitzen an den Untergurtsträngen 10, 11 Abstandhalterelemente 18, die sich bis zur Grundfläche 2 erstrecken. Diese können aus Metall, Porenbeton, Beton oder Kunststoff bestehen.

Vorzugsweise ist in der Grundschicht 7 noch mindestens ein Querbewehrungselement 7a vorgesehen, das z. B. im Bereich der Untergurtelemente der Gitterträger 9 angeordnet ist und die Bewehrung in Querrichtung des Montagebauteils unterstützt bzw. gewährleistet. Das Querbewehrungselement kann z. B. aus mehreren auf Abstand nebeneinander angeordneten Armierungsstählen oder aus Gittermatten bestehen.

Die unten liegende Querbewehrung 7a kann ein kammartiges Element oder Lochblech (nicht dargestellt) sein, das Spreizungen der Gitterträger verhindert und einfach zum Beispiel durch Stecken montierbar ist.

Das erfindungsgemäße Montagebauteil ist insbesondere auch verwendbar als Wandplatte, indem es an entsprechenden vertikalen Pfeilern oder horizontalen Balken befestigt wird. Dabei gewährleistet das Montagebauteil Wärme-, Feuchte- und Schallschutz.

## Patentansprüche

1. Montagebauteil (1) zur Erstellung einer selbsttragenden Dachtafel oder Wandplatte, aufweisend ein mineralisches, mit einem mindestens ein Untergurtelement (10, 11), mindestens ein Obergurtelement (14) sowie dazwischen mindestens ein Stegelement (12, 13) aufweisenden Bewehrungsträger (9) bewehrtes Plattenelement (7), auf dem schichtartig ein Wärmedämmelement (8) angeordnet ist, wobei der Untergurt des Bewehrungsträgers im Plattenelement eingebettet ist und das Stegelement des Bewehrungsträgers das Plattenelement und das Wärmedämmelement durchgreift,
**dadurch gekennzeichnet, dass**
das Montagebauteil (1) aus Porenbeton besteht, wobei eine Porenbetongrundschicht (7) mit einer Rohdichte zwischen 500 und 1000, insbesondere zwischen 700 und 800 kg/m³, mit einer Porenbetondämmschicht (8) mit einer Rohdichte zwischen 60 und 200, insbesondere zwischen 80 und 120 kg/m³ durch hydrothermale Verfestigungsreaktionen einteilig kombiniert ist.

2. Montagebauteil nach Anspruch 1,
**dadurch gekennzeichnet, dass**
mindestens eine weitere Porenbetonschicht mit der Porenbetondämmschicht (8) durch hydrothermale Verfestigungsreaktionen kombiniert ist, die eine andere Rohdichte aufweist.

3. Montagebauteil nach Anspruch 1 und/oder 2,
**dadurch gekennzeichnet, dass**
es quaderförmig ausgebildet ist.

4. Montagebauteil nach einem oder mehreren der Ansprüche 1 bis 3,
**dadurch gekennzeichnet, dass**
keine Bestandteile des Bewehrungsträgers oder Bestandteile von mit dem Bewehrungsträger verbundenen Funktionsteilen aus der Außenkontur des Porenbetonkörpers des Montagebauteils herausragen.

5. Montagebauteil nach einem oder mehreren der Ansprüche 1 bis 4, **gekennzeichnet durch** folgende Abmessungen:
| | |
|---|---|
| Höhe: | 200 bis 500, insbesondere 250 bis 400 mm |
| Breite: | 625 bis 2500, insbesondere 1500 bis 2250 mm |
| Länge: | 1000 bis 9000, insbesondere 6000 bis 8000 mm |

6. Montagebauteil nach einem oder mehreren der Ansprüche 1 bis 5, **gekennzeichnet durch** folgende Wärmeleitfähigkeiten
| | |
|---|---|
| λ-Wärmedämmschicht: | 0,030 bis 0,050, insbesondere 0,035 bis 0,045 W/ (mK) |
| λ-Grundschicht: | 0,12 bis 0,20, insbesondere 0,14 bis 0,18 W/ (mK) |

7. Montagebauteil nach einem oder mehreren der Ansprüche 1 bis 6, **gekennzeichnet durch** folgende Druckfestigkeiten:
| | |
|---|---|
| Wärmedämmschicht: | 0,1 bis 1,0, insbesondere 0,2 bis 0,4 N/mm² |
| Grundschicht: | 5 bis 12, insbesondere 7,5 bis 10 N/mm² |

8. Montagebauteil nach einem oder mehreren der Ansprüche 1 bis 7, **gekennzeichnet durch** die folgenden Schichtdicken:
| | |
|---|---|
| Wärmedämmschicht : | 50 bis 400, insbesondere 150 bis 300 mm |
| Grundschicht: | 50 bis 200, insbesondere 70 bis 90 mm |

9. Montagebauteil nach einem oder mehreren der Ansprüche 1 bis 8,
**dadurch gekennzeichnet, dass**
das Montagebauteil eine ebene, für die Dachinnenseite bestimmte Grundfläche (2), eine ebene, für die Dachaußenseite bestimmte Außenfläche (3) und zwei Seitenflächen (4, 5) aufweist.

10. Montagebauteil nach Anspruch 9,
**dadurch gekennzeichnet, dass**
an den Seitenflächen (4, 5) sich in Längsrichtung erstreckende Nut-Federelemente (6) vorgesehen sind.

11. Montagebauteil nach einem oder mehreren der Ansprüche 1 bis 10,
**dadurch gekennzeichnet, dass**
in Querrichtung parallel nebeneinander mehrere sich in Längsrichtung des Montagebauteils erstreckende Gitterträger (9) als Bewehrungsträger vollständig in den Porenbetonschichten (7, 8) eingebettet sind, wobei die Gitterträger (9) zweckmäßigerweise identisch ausgebildet sind.

12. Montagebauteil nach Anspruch 11,
**dadurch gekennzeichnet, dass**
die Gitterträger (9) jeweils zwei die Grundschicht (7) durchsetzende, parallel zueinander angeordnete Untergurtstränge (10, 11) aufweisen, an denen jeweils Gitterträgerstege (12, 13) angeordnet sind, die konisch bzw. schräg aufeinander zulaufend geneigt angeordnet sind und kurz unterhalb der Außenfläche (3) enden.

13. Montagebauteil nach Anspruch 12,
**dadurch gekennzeichnet, dass**
die Stege (12, 13) in ihrem freien Endbereich ein Obergurtelement (14) tragen, das z. B. ein Strang aus einem Armierungsstahl sein kann.

14. Montagebauteil nach Anspruch 13,
**dadurch gekennzeichnet, dass**
das Obergurtelement (14) mit einem U-Profil (15) kombiniert oder als U-Profil (15) ausgebildet ist, in dem eine Konterlattung (16) aus z. B. Holz lagert.

15. Montagebauteil nach einem oder mehreren der Ansprüche 11 bis 14,
**dadurch gekennzeichnet, dass**
die Stege (12, 13) aus wellenförmig gebogenen Strängen bestehen, die jeweils in Bogenbereichen (17) am Obergurtsowie Untergurtelement befestigt sind.

16. Montagebauteil nach einem oder mehreren der Ansprüche 11 bis 15,
**dadurch gekennzeichnet, dass**
die Gitterträger (9) hauptsächlich aus Bewehrungsstahlsträngen bestehen.

17. Montagebauteil nach einem oder mehreren der Ansprüche 11 bis 16,
**dadurch gekennzeichnet, dass**
an mindestens einem Untergurtelement mindestens ein Abstandhalterelement (18) angeordnet ist, das sich bis zur Grundfläche (2) erstreckt.

18. Montagebauteil nach einem oder mehreren der Ansprüche 11 bis 17,
**dadurch gekennzeichnet, dass**
in der Grundschicht (7) mindestens ein Querbewehrungselement (7a) vorgesehen ist, das vorzugsweise im Bereich der Untergurtelemente der Gitterträger (9) angeordnet ist.

19. Montagebauteil nach Anspruch 18,
**dadurch gekennzeichnet, dass**
das Querbewehrungselement (7a) aus mehreren auf Abstand nebeneinander angeordneten Armierungsstäben und/oder aus Armierungsgittermatten besteht.

## Claims

1. Assembly component (1) for creating a self-supporting roof panel or wall panel, comprising a mineral panel element (7), which is reinforced by a reinforcing beam (9), comprising at least one lower flange element (10, 11), at least one upper flange element (14) and in between at least one web element (12, 13), and on which a heat insulating element (8) is arranged in the manner of a layer, the lower flange of the reinforcing beam being embedded in the panel element and the web element of the reinforcing beam passing through the panel element and the heat insulating element, **characterized in that** the assembly component (1) consists of aerated concrete, an aerated concrete base layer (7) with an apparent density of between 500 and 1000, particularly between 700 and 800 kg/m³, being combined in one piece with an aerated concrete insulating layer (8) with an apparent density of between 60 and 200, particularly between 80 and 120 kg/m³, by hydrothermal setting reactions.

2. Assembly component according to Claim 1, **characterized in that** at least one further aerated concrete layer, which has a different apparent density, is combined with the aerated concrete insulating layer (8) by hydrothermal setting reactions.

3. Assembly component according to Claim 1 and/or 2, **characterized in that** it is of a cuboidal form.

4. Assembly component according to one or more of Claims 1 to 3, **characterized in that** no component parts of the reinforcing beam or component parts of functional parts that are connected to the reinforcing beam protrude from the outer contour of the aerated concrete body of the assembly component.

5. Assembly component according to one or more of Claims 1 to 4, **characterized by** the following dimensions:
| | |
|---|---|
| height: | 200 to 500, particularly 250 to 400 mm |
| width: | 625 to 2500, particularly 1500 to 2250 mm |
| length: | 1000 to 9000, particularly 6000 to 8000 mm. |

6. Assembly component according to one or more of Claims 1 to 5, **characterized by** the following thermal conductivities:
| | |
|---|---|
| λ heat insulating layer: | 0.030 to 0.050, particularly 0.035 to 0.045 W/ (mK) |
| λ base layer: | 0.12 to 0.20, particularly 0.14 to 0.18 W/(mK). |

7. Assembly component according to one or more of Claims 1 to 6, **characterized by** the following compressive strengths:
| | |
|---|---|
| heat insulating layer: | 0.1 to 1.0, particularly 0.2 to 0.4 N/mm² |
| base layer: | 5 to 12, particularly 7.5 to 10 N/mm². |

8. Assembly component according to one or more of Claims 1 to 7, **characterized by** the following layer thicknesses:
| | |
|---|---|
| heat insulating layer: | 50 to 400, particularly 150 to 300 mm |
| base layer: | 50 to 200, particularly 70 to 90 mm. |

9. Assembly component according to one or more of Claims 1 to 8, **characterized in that** the assembly component has a planar base area (2), intended for the inner side of the roof, a planar outer area (3), intended for the outer side of the roof, and two side areas (4, 5).

10. Assembly component according to Claim 9, **characterized in that** tongue-and-groove elements (6) extending in the longitudinal direction are provided on the side areas (4, 5).

11. Assembly component according to one or more of Claims 1 to 10, **characterized in that** a number of lattice girders (9), extending in the longitudinal direction of the assembly component and parallel to one another in the transverse direction are completely embedded in the aerated concrete layers (7, 8) as reinforcing beams, the lattice girders (9) expediently having an identical form.

12. Assembly component according to Claim 11, **characterized in that** the lattice girders (9) have in each case two lower flange strands (10, 11), which pass through the base layer (7), are arranged parallel to each other and on each of which lattice girder webs (12, 13) are arranged in a conical or obliquely converging manner, ending just below the outer area (3).

13. Assembly component according to Claim 12, **characterized in that** the webs (12, 13) carry in their free end region an upper flange element (14), which may for example be a strand made of a reinforcing steel.

14. Assembly component according to Claim 13, **characterized in that** the upper flange element (14) is combined with a U section (15) or is formed as a U section (15), in which a counter-lathing (16), for example made of wood, is mounted.

15. Assembly component according to one or more of Claims 11 to 14, **characterized in that** the webs (12, 13) consist of strands bent in an undulating form, which are fastened respectively in arc regions (17) to the upper flange element and lower flange element.

16. Assembly component according to one or more of Claims 11 to 15, **characterized in that** the lattice girders (9) consist primarily of reinforcing steel strands.

17. Assembly component according to one or more of Claims 11 to 16, **characterized in that** at least one spacer element (18) is arranged on at least one lower flange element and extends as far as the base area (2).

18. Assembly component according to one or more of Claims 11 to 17, **characterized in that** at least one transverse reinforcing element (7a), which is preferably arranged in the region of the lower flange elements of the lattice girders (9), is provided in the base layer (7).

19. Assembly component according to Claim 18, **characterized in that** the transverse reinforcing element (7a) consists of a number of reinforcing rods arranged spaced apart next to one another and/or reinforcing mesh mats.

## Revendications

1. Élément de montage (1) pour réaliser un panneau de couverture ou un panneau mural autoporteurs, comportant une plaque (7), qui est armée d'un support d'armature (9) muni d'au moins une membrure inférieure (10, 11), d'au moins une membrure supérieure (14) et d'au moins une entretoise (12, 13), intercalée entre celles-ci, et sur laquelle est déposé sous forme de couche un élément thermo-isolant (8), la membrure inférieure du support d'armature étant enrobée dans la plaque, et l'entretoise du support d'armature traversant la plaque et l'élément thermo-isolant,
**caractérisé en ce que** l'élément de montage (1) est réalisé en béton cellulaire, sachant qu'une couche de base (7) de béton cellulaire, ayant une masse volumique apparente entre 500 et 1000 kg/m³, en particulier entre 700 et 800 kg/m³, est combinée d'un seul tenant, sous l'effet des réactions de consolidation hydrothermales, avec une couche isolante (8) de béton cellulaire, ayant une masse volumique apparente entre 60 et 200 kg/m³, en particulier entre 80 et 120 kg/m³.

2. Élément de montage selon la revendication 1, **caractérisé en ce qu'**au moins une couche supplémentaire de béton cellulaire est combinée, sous l'effet des réactions de consolidation hydrothermales, avec la couche isolante (8) de béton cellulaire, qui possède une autre masse volumique apparente.

3. Élément de montage selon la revendication 1 et/ou 2, **caractérisé en ce qu'**il est réalisé avec une forme parallélépipédique.

4. Élément de montage selon une ou plusieurs des revendications 1 à 3, **caractérisé en ce qu'**aucun élément du support d'armature ou aucun élément des éléments fonctionnels reliés au support d'armature ne s'avancent au-delà du contour extérieur du corps en béton cellulaire de l'élément de montage.

5. Élément de montage selon une ou plusieurs des revendications 1 à 4, **caractérisé par** les dimensions suivantes :
| | |
|---|---|
| hauteur : | 200 à 500, en particulier 250 à 400 mm |
| largeur : | 625 à 2500, en particulier 1500 à 2250 mm |
| longueur : | 1000 à 9000, en particulier 6000 à 8000 mm. |

6. Élément de montage selon une ou plusieurs des revendications 1 à 5, **caractérisé par** les conductivités thermiques suivantes :
λ de la couche thermo-isolante : 0,030 à 0,050, en particulier 0,035 à 0,045 W/(mK),
λ de la couche de base : 0,12 à 0,20, en particulier 0,14 à 0,18 W/(mK).

7. Élément de montage selon une ou plusieurs des revendications 1 à 6, **caractérisé par** les résistances à la pression suivantes :
couche thermo-isolante : 0,1 à 1,0, en particulier 0,2 à 0,4 N/mm²,
couche de base : 5 à 12, en particulier 7,5 à 10 N/mm².

8. Élément de montage selon une ou plusieurs des revendications 1 à 7, **caractérisé par** les épaisseurs de couche suivantes :
couche thermo-isolante : 50 à 400, en particulier 150 à 300 mm,
couche de base : 50 à 200, en particulier 70 à 90 mm.

9. Élément de montage selon une ou plusieurs des revendications 1 à 8, **caractérisé en ce que** l'élément de montage comporte une face de base (2) plane, destinée à la face intérieure du toit, une face extérieure (3) plane, destinée à la face extérieure du toit, et deux faces latérales (4, 5).

10. Élément de montage selon la revendication 9, **caractérisé en ce que** sur les faces latérales (4, 5) sont prévus des éléments d'assemblage par rainure et languette (6) qui s'étendent dans la direction longitudinale.

11. Élément de montage selon une ou plusieurs des revendications 1 à 10, **caractérisé en ce que** plusieurs poutres en treillis (9), qui s'étendent dans la direction longitudinale de l'élément de montage et forment le support d'armature, sont complètement enrobées dans les couches (7, 8) de béton cellulaire, parallèlement les unes à côté des autres dans le sens transversal, les poutres en treillis (9) étant judicieusement réalisées de manière identique.

12. Élément de montage selon la revendication 11, **caractérisé en ce que** les poutres en treillis (9) comportent chacune deux barres de membrure inférieure (10, 11), traversant la couche de base (7) et disposées parallèlement l'une à l'autre, sur chacune desquelles sont disposées des entretoises (12, 13) qui sont inclinées pour converger l'une vers l'autre de manière conique ou oblique et s'arrêtent à faible distance en dessous de la face extérieure (3).

13. Élément de montage selon la revendication 12, **caractérisé en ce que** les entretoises (12, 13) dans leur zone d'extrémité libre portent une membrure supérieure (14) qui peut être, par exemple, une barre en acier à béton armé.

14. Élément de montage selon la revendication 13, **caractérisé en ce que** la membrure supérieure (14) est combinée avec un profilé en U (15) ou est réalisée sous la forme d'un profilé en U (15), dans lequel est logé un contre-lattis (16) en bois, par exemple.

15. Élément de montage selon une ou plusieurs des revendications 11 à 14, **caractérisé en ce que** les entretoises (12, 13) sont formées par des barres cintrées en forme ondulée, qui sont fixées chacune dans leur zone courbe (17) contre la membrure supérieure et la membrure inférieure.

16. Élément de montage selon une ou plusieurs des revendications 11 à 15, **caractérisé en ce que** la poutre en treillis (9) est formée essentiellement de barres en acier à béton armé.

17. Élément de montage selon une ou plusieurs des revendications 11 à 16, **caractérisé en ce que** sur au moins une membrure inférieure est disposé au moins un écarteur (18), qui s'étend jusque vers la face de base (2).

18. Élément de montage selon une ou plusieurs des revendications 11 à 17, **caractérisé en ce que** dans la couche de base (7) est prévu au moins un élément d'armature transversal (7a) qui est disposé, de préférence, dans la zone des membrures inférieures de la poutre en treillis (9).

19. Élément de montage selon la revendication 18, **caractérisé en ce que** l'élément d'armature transversal (7a) est formé par plusieurs tiges d'armature et/ou treillis d'armature disposés à distance les uns à côté des autres.
